# FASCICULE DE BREVET EUROPEEN

(11) **EP 0 458 711 B1**
(45) Date de publication et mention de la délivrance du brevet: **28.12.1994**
(21) Numéro de dépôt: 91420161.1
(22) Date de dépôt: 17.05.1991
(51) Int. Cl.: H01H 71/16

(54) **Disjoncteur à commande manuelle**
Handzubetätigender Schutzschalter
Hand operated protective interrupter

(30) Priorité: 22.05.1990 FR 9006605
(43) Date de publication de la demande: 27.11.1991
(73) Titulaire: CROUZET Automatismes, 26000 Valence (FR)
(72) Inventeur: Truchet, Bernard, F-26300 Besayes (FR)
(74) Mandataire: de Beaumont, Michel

(56) Documents cités:
- DE-B- 1 092 997
- FR-A- 1 497 408

## Description

La présente invention concerne un disjoncteur selon le préambule de la revendication 1 comportant un dispositif d'actionnement manuel pour l'amener en position d'ouverture ou de fermeture et pouvant disjoncter automatiquement lorsque le courant qui le traverse est trop intense. De tels disjoncteurs à commande manuelle sont en général conçus de façon à procurer une bonne fiabilité pour un coût de revient minimum qui est recherché en particulier lorsque ces disjoncteurs sont fabriqués en grande série et sont destinés à un usage relativement courant (voir par exemple FR-A-1497408).

Pour éviter un détérioration des contacts électriques du disjoncteur, celui-ci doit comporter un dispositif permettant un déplacement rapide des contacts électriques, en toutes circonstances, lors d'une manoeuvre de fermeture ou d'ouverture des contacts. En effet, si un disjoncteur est dépourvu d'un dispositif d'actionnement des contacts permettant leur mouvement rapide, un utilisateur actionnant lentement le bouton de manoeuvre du disjoncteur peut provoquer l'établissement d'un arc électrique pendant une durée suffisante pour provoquer une détérioration des contacts.

D'autre part, les disjoncteurs existant actuellement comportent un grand nombre de pièces constitutives, montées de façon basculante ou pivotante, reliées entre elles ou au boîtier de disjoncteur au moyen d'articulations réalisées à l'aide d'axes d'articulation. Les disjoncteurs de ce type présentent une complexité relativement grande, sont par conséquent d'un coût de revient relativement élevé et sont difficilement miniaturisables.

Un objet de la présente invention est de prévoir un disjoncteur à commande manuelle de conception très simple et facilement miniaturisable.

Un autre objet de la présente invention est de prévoir un disjoncteur à commande manuelle, comportant un dispositif permettant l'enclenchement ou le déclenchement rapide quelle que soit la manière dont l'utilisateur actionne le disjoncteur.

Un autre objet de la présente invention est de prévoir un disjoncteur à commande manuelle pouvant disjoncter automatiquement même si l'utilisateur est en train de solliciter dans les sens de son enclenchement.

Pour atteindre ces objets, le disjoncteur selon l'invention comprend un boîtier et un bouton de commande pouvant se déplacer linéairement dans la partie supérieure du boîtier ; une tringle de commande disposée longitudinalement à l'intérieur du boîtier et déplaçable sous l'action du bouton de commande ; une pièce basculante montée de façon pivotante sur la tringle et déterminant l'ouverture ou la fermeture du disjoncteur. Le bouton de commande comporte deux bielles montées pivotantes à l'intérieur du bouton de commande, dans sa partie supérieure, et s'étendant vers le bas à l'extérieur du bouton de commande vers la cavité du boîtier, ces bielles comprenant chacune une première surface d'appui inclinée dirigée vers l'intérieur et vers le bas et une seconde surface d'appui située plus bas, inclinée et dirigée vers l'intérieur et vers le haut, ces quatre surfaces d'appui entourant et maintenant en place une pièce cylindrique reliée à la partie supérieure de la tringle, et les bielles comprenant aussi chacune une surface d'appui inclinée dirigée vers l'extérieur et vers le haut venant glisser contre un bord inférieur d'un alésage de la partie supérieure du boîtier, de façon que, lors du déplacement vers le haut du bouton de commande, les bielles glissent au niveau de leur surface d'appui extérieur contre un rebord inférieur de l'alésage, provoquant ainsi le rapprochement des bielles l'une vers l'autre et leur passage à l'intérieur de l'alésage lorsque le bouton de commande est en position haute de déclenchement.

Selon un mode de réalisation de la présente invention, l'angle que fait la première surface d'appui inclinée dirigée vers l'intérieur et vers le bas avec l'axe longitudinal est supérieur à l'angle que fait la surface d'appui inclinée dirigée vers l'extérieur et vers le haut, de sorte que, lorsque le bouton de commande se déplace au niveau de la première partie haute de sa course, les bielles glissent à l'intérieur de l'alésage de la partie supérieure du boîtier, provoquant ainsi un déplacement de la tige de commande de même amplitude que le déplacement du bouton de commande et, lorsque le bouton de commande se déplace à l'intérieur de la seconde partie inférieure de sa course, les bielles sortent de l'alésage et leurs surfaces d'appui viennent en glissement sur le rebord inférieur, de sorte que le déplacement du bouton de commande provoque un déplacement de plus petite course de la tige de commande.

Ces objets, caractéristique et avantages ainsi que d'autres de la présente invention seront exposés plus en détail dans la description d'un exemple de réalisation qui va suivre, illustré par les figures annexées parmi lesquelles :
la figure 1 représente, en coupe longitudinale, un disjoncteur selon l'invention, dans sa position de déclenchement, sans sollicitation de la part de l'utilisateur ;
la figure 2 est une vue semblable à celle de la figure 1 dans laquelle le disjoncteur selon l'invention est en position enclenchée, du fait de l'actionnement par l'utilisateur ;
la figure 3 est une vue semblable du même disjoncteur, en position disjonctée, alors que l'utilisateur continue d'appuyer sur l'interrupteur pour l'enclencher ;
la figure 4 est une vue semblable du même disjoncteur dans laquelle, alors que le disjoncteur est enclenché, l'utilisateur l'actionne afin d'obtenir son déclenchement ;
la figure 5 représente, en vue de face par rapport à la figure 1, une "pièce basculante" qui est une des pièces du disjoncteur selon l'invention ;
la figure 6 représente, en vue de côté par rapport à la figure 1, une "tringle de commande" qui est une autre pièce du disjoncteur selon l'invention ; et
la figure 7 représente, en vue de côté par rapport à la figure 1, un "support de contact" qui est une autre pièce du disjoncteur selon l'invention.

La figure 1 représente un boîtier 1, réalisé en matériau isolant, renfermant l'ensemble du mécanisme constituant le disjoncteur selon l'invention. Le boîtier 1 présente une cavité 2 débouchant à l'extérieur vers le haut par une ouverture ayant la forme d'un alésage 3. Une douille ou canon 4 est monté sur le boîtier 1 par emboîtement dans l'alésage 3 et est fixée rigidement au boîtier par tout moyen approprié, par exemple par collage. La douille 4 est en saillie vers l'extérieur du boîtier 1 et présente une surface extérieure cylindrique filetée 5 sur laquelle vient se visser un écrou 6 afin de fixer de façon amovible le disjoncteur sur une paroi 7 d'un appareil quelconque, la paroi 7 étant en appui contre un épaulement 8 de la douille 4 et contre la face plane dirigée vers le bas 9 de l'écrou 6. La douille 4 représente un alésage interne cylindrique 10 dans lequel vient coulisser longitudinalement la surface cylindrique externe 11 d'un bouton de manoeuvre 12 qui présente une partie supérieure en saillie 13 de forme adaptée à sa préhension par un utilisateur, afin de pouvoir actionner manuellement le disjoncteur, soit en poussant le bouton 12 vers le bas, soit en le tirant vers le haut. Le déplacement vers le bas du bouton 12 produit l'enclenchement du disjoncteur, c'est-à-dire la fermeture de contacts électriques, et son déplacement vers le haut produit son déclenchement, c'est-à-dire l'ouverture de contacts électriques.

Le bouton 12 comporte un évidement intérieur débouchant vers le bas 14, dans lequel sont enfilées deux bielles 15, 15′, de forme identique, et dont les extrémités supérieures respectives 16 et 16′ sont reliées de façon pivotante au bouton 12 au niveau de l'extrémité supérieure de l'évidement 14, de façon que les bielles 15, 15′ puissent se déplacer par pivotement au niveau de leurs extrémités supérieures 16, 16′ respectivement selon des axes de pivotement perpendiculaires au plan de la feuille de la figure 1. Chaque bielle 15, 15′ s'étend longitudinalement vers le bas vers l'intérieur de la cavité 2 du boîtier 1 et présente une première surface plane 17, 17′ inclinée par rapport à l'axe longitudinal 18 du disjoncteur et orientée vers l'intérieur et vers le bas, ainsi qu'un seconde surface plane 19, 19′, située plus bas que la première surface plane et inclinée par rapport à l'axe longitudinal 18 de façon à être dirigée vers l'intérieur et vers le haut. Les deux bielles 15 et 15′ sont disposées de façon symétrique par rapport à l'axe longitudinal 18, de telle sorte que leurs surfaces planes respectives 17, 19, 17′, 19′ constituent ensemble quatre surfaces d'appui pour un pièce cylindrique 20 qui est disposée sensiblement au milieu de ces quatre surfaces planes et dont l'axe longitudinal est parallèle à ces surfaces planes (c'est-à-dire que l'axe longitudinal de la pièce 20 est perpendiculaire au plan de la feuille de la figure 1).

Lorsque le bouton de commande 12 est déplacé longitudinalement vers le haut ou vers le bas, les deux bielles 15 et 15′ se déplacent ensemble pareillement vers le haut ou vers le bas et entraînent dans leur déplacement la pièce cylindrique 20. Une tringle de commande 21 est disposée longitudinalement à l'intérieur de la cavité 2 du boîtier 1. Cette tringle 21 présente la forme d'une plaque et est réalisée en tôle métallique. La tringle 21 comporte un fenêtre 22 de forme rectangulaire, située au voisinage de la partie supérieure de la trigle 21. La fenêtre 22 est adaptée pour y loger la pièce cylindrique 20. Elle présente en conséquence une dimension dans le sens longitudinal légèrement supérieure au diamètre de la pièce cylindrique 20 et une dimension dans le sens de l'axe longitudinal de la pièce cylindrique 20 légèrement supérieur à la longueur de cette pièce cylindrique. Ainsi, les déplacements longitudinaux, c'est-à-dire les déplacements dans le sens de l'axe longitudinal 18, de la pièce cylindrique 20 se transmettent à la tringle de commande 21 de façon quasiment intégrale puisque la pièce cylindrique 20 est logée dans la fenêtre rectangulaire 22 de la tringle 21 avec un jeu 23 minimum.

La tringle de commande 21 comporte au voisinage de sa partie inférieure située à l'intérieur de la cavité du boîtier 1, une fente longitudinale de forme rectangulaire allongée 24. Cette fente 24 s'étend sensiblement selon l'axe longitudinal 18 et présente une largeur légèrement supérieure à l'épaisseur d'une pièce plane en tôle métallique 25 qui est appelée par la suite pièce basculante. La pièce basculante 25 traverse de part en part la tringle 21 en s'enfilant dans la fente 24, de sorte que les déplacements longitudinaux de la tringle 21 se transmettent de façon quasi intégrale à la pièce basculante 25.

Comme on peut le voir sur les figures 1 et 5, la pièce basculante 25 présente une forme complexe. Cette pièce présente dans sa partie supérieure une entaille 26 dont le fond 27 est en arc de cercle concave dirigé vers le haut et dont les bords latéraux 28 et 29 sont des surfaces planes situées dans des plans se rejoignant au niveau de l'axe de courbure 30 du fond 27. L'entaille 26 vient s'appliquer, au niveau de son fond 27, contre la face supérieure de la fente longitudinale 24 ménagée dans la tringle de commande 21 (visible en figure 6), de sorte que la pièce basculante 25 puisse librement se déplacer en coulissant dans la fente 24 de la tringle 21 selon un mouvement de pivotement autour de l'axe 30. La distance minimale séparant les deux bord latéraux 28 et 29 de l'entaille 26 est légèrement supérieure à l'épaisseur de la tringle 21, de façon à venir s'appuyer contre les faces parallèles de la tringle 21 lorsque la pièce basculante 25 est en position extrême de pivotement dans un sens ou dans l'autre par rapport à la tringle 21. La pièce basculante 25 comporte, dans sa partie supérieure située à droite (lorsque l'on regarde les figures 1 et 5), un ergot 31 présentant une surface d'appui dirigée vers le bas, cet ergot pouvant venir s'appuyer contre un butée 32 fixée rigidement sur une face latérale d'un bilame 33. La pièce basculante 25 comporte également, dans sa partie droite, une partie en saillie dirigée vers le bas 34 présentant une surface d'appui 25 dirigée vers la gauche, c'est-à-dire dirigée vers la tringle de commande 21. La pièce basculante 25 comporte également une partie en saillie dirigée vers le bas 36, prolongée par une partie en saillie dirigée vers la gauche 37 et présentant une surface extérieure 38 de forme cylindrique convexe, dont l'axe de courbure est confondu avec l'axe de pivotement 30. La surface cylindrique 38 dirigée vers le bas est en regard de la face inférieure de la fente 24 ménagée dans la tringle 21. La pièce basculante 25 peut ainsi pivoter autour de l'axe 30 tout en restant liée longitudinalement à la tringle 21, du fait que les deux surfaces cylindriques 27 et 38 font face respectivement aux surfaces d'extrémité supérieure et inférieure de la fente 24 de la tringle. On réalise de la sorte une articulation de la pièce basculante 25 par rapport à la tringle 21, sans avoir recours à des pièces supplémentaires du type axe d'articulation. La pièce basculante 25 comporte également au niveau de son extrémité gauche une protubérance 39 dirigée vers le bas et vers la droite et faisant face à la protubérance 37, de sorte qu'un ressort de compression 40 puisse être logé de façon à s'emboîter au niveau de ses deux extrémités, respectivement sur la protubérance 39 et sur la protubérance 37. L'extrémité gauche du ressort 40 vient en appui contre les bord latéraux de la protubérance 39, c'est-à-dire en appui contre la partie gauche de la pièce basculante 25. L'extrémité droite du ressort 40 vient en appui contre la paroi latérale gauche 41 de la tringle de commande 21. Le ressort 40 exerce donc une force entre la tringle 21 et la pièce basculante 25 qui tend à faire pivoter la pièce basculante 25 dans le sens des aiguilles d'une montre.

Comme cela est représenté en figures 1 et 7, un support de contact 42 est réalisé sous forme d'une tôle métallique allongée disposée approximativement longitudinalement dans la cavité 2. L'extrémité supérieure du support de contact 42 est reliée à la tringle de commande 21, par emboîtement dans une petite fenêtre 42′ situées entre l'extrémité inférieure de fenêtre 22 et l'extrémité supérieure de la fente 24. La liaison entre l'extrémité supérieure du support de contact 42 et la tringle de commande 21 permet le pivotement du support de contact 42 par rapport à la tringle, au niveau de leur liaison. Le support de contact 42 comporte une fente longitudinale 43 de largeur légèrement supérieure à l'épaisseur de la pièce basculante 25, de sorte que la pièce basculante 25 puisse être enfilée dans le support de contact 42. La fente 43 ménagée dans le support de contact 42 est limitée vers le bas de façon à n'être pas présente dans une région centrale 45 du support de contact 42, la face gauche de cette région 45 venant en appui contre une face d'appui 49 dirigée vers la droite de l'extrémité inférieure de la partie en protubérance 36 de la pièce basculante 25 (figure 5). La surface d'appui 35 dirigée vers la gauche et ménagée à l'extrémité de la protubérance 34 de la pièce basculante 25 vient en appui contre une pièce intermédiaire rigide 46 fixée rigidement au niveau de l'extrémité inférieure du support de contact 42, cette pièce 46 supportant un contact électrique mobile 47 dirigé vers la droite et disposé en regard d'un contact électrique fixe 47′ dirigé vers la gauche, ces deux contact électriques étant effectivement en regard lorsque le disjoncteur est enclenché (figure 2).

La tringle de commande 21 est guidée longitudinalement dans le boîtier 1 à l'aide de rainures 50 formant glissière ménagées dans ce boîtier, comme cela est représenté en figure 6.

Pour comprendre le mode de fonctionnement du disjoncteur selon l'invention, on se reportera maintenant, successivement, aux figure 1 à 4 qui représentent le même appareil selon différentes positions et modes de fonctionnement.

Dans la figure 1, le disjoncteur est en position déclenchée, c'est-à-dire dans la position stable d'ouverture des contacts électriques 47 et 47′. Un ressort de compression 50 est intercalé entre une surface d'appui supérieure 51 d'une partie de support et guidage 52 du canon 4 et une surface dirigée vers le bas 53 d'une partie d'appui 54 reliée à la partie supérieure 13 du bouton de commande 12. Ce ressort de compression 50 permet de pousser en permanence vers le haut le bouton de commande 12 qui entraîne avec lui vers le haut l'ensemble du mécanisme mobile constitué essentiellement des bielles 15, 15′, de la tringle de commande 21, de la pièce basculante 25 et du support de contact 42. Dans cette position, les bielles 15 et 15′ sont situées à l'intérieur de l'alésage 10 du canon 4, se retrouvent dans une position relativement rapprochée l'une de l'autre et leurs surfaces d'appui inclinées 17, 17′ et 19, 19′ entourent avec un jeu minimum la pièce cylindrique 20.

Lorsqu'un utilisateur appuie sur le bouton 12 vers le bas, afin de manoeuvrer le disjoncteur pour le mettre en position d'enclenchement, l'ensemble des pièces mobiles longitudinalement se déplace vers le bas. En particulier, les faces d'appui inclinées 17 et 17′ des bielles 15 et 15′ viennent en appui contre la pièce cylindrique 20 pour pousser celle-ci vers le bas, et cette pièce cylindrique 20 entraîne vers le bas la tringle de commande 21 ainsi que les pièces mobiles supportées par cette tringles. Lors de son déplacement vers le bas, l'ergot 31 de la pièce basculante 25 vient en appui sur la butée 32 du bilame 33. Tandis que le déplacement vers le bas se poursuit, la pièce basculante 25 pivote dans le sens contraire des aiguilles d'une montre autour de son axe de pivotement 30. La surface d'appui 49 de la protubérance 36 de la pièce basculante pousse vers la droite le support de contact 42, ce qui provoque son pivotement dans le sens contraire des aiguilles d'une montre et ce qui amène le contact mobile 47 en contact contre son homologue fixe 47′, afin d'établir la connexion électrique. On se retrouve alors dans la position représentée en figure 2.

Dans cette position, le support de contact 42 est en flexion, parce qu'il est en matériau élastique, ce qui limite la force d'appui d'un contact 47 sur l'autre 47′ à une certaine force correspondant à la flèche prise par le support élastique 42 dans la position d'enclenchement du disjoncteur.

Si, comme cela est représenté en figure 3, un courant électrique trop intense provoque le déplacement vers le droite du bilame 33, la butée 32 se désengage de l'ergot 31 et, sous l'action du ressort de compression 40, la pièce basculante 25 pivote immédiatement dans le sens des aiguilles d'une montre et la surface d'appui 35 de sa protubérance 34 pousse vers la gauche la pièce rigide 46 qui entraîne le pivotement dans le sens des aiguilles d'une montre du support de contact 42, ce qui provoque l'écartement rapide des contacts électriques 47 et 47′ et par conséquent la disjonction du système. On peut utiliser, d'une façon classique, un ensemble de deux bilames 33 et 56 reliés par une pièce de liaison 53 (représentée partiellement afin de clarifier le dessin), le bilame 33 étant par exemple un bilame de compensation et le bilame 56 étant alors le bilame de disjonction. Cette disposition classique de disjonction par bilame compensé en température ne modifie en rien la description qui a été faite précédemment. Le dispositif ainsi disjoncté, tel que représenté en figure 3, ne reste pas dans cette position mais remonte immédiatement dans la position correspondant à le figure 1, sous l'action du ressort de compression 50. Lorsque le ou les bilames sont refroidis, le dispositif est prêt pour un nouvel enclenchement.

Lorsque le disjoncteur est en position enclenchée, comme cela est représenté en figure 2, un utilisateur peut provoquer son déclenchement en saisissant le bouton de commande 3 et en le tirant vers le haut, comme cela est représenté par la flèche 57 de la figure 4. Dans la figure 4, le bouton de commande 12 est dans une position intermédiaire, c'est-à-dire dans une position qu'il occupe au cours de son déplacement vers le haut provoqué par l'utilisateur. On a vu précédemment que, lorsque le disjoncteur est enclenché, le ressort de compression 40 provoque une force de réaction vers le haut de la tringle 21, ce qui provoque des forces d'écartement dans les bielles 15 et 15′ sous l'action de contact dirigé vers le haut de la pièce cylindrique 20 contre les surfaces d'appui oblique 17 et 17′. Cela bloque le disjoncteur dans la position enclenchée. Toutefois, lorsque l'utilisateur tire vers le haut le bouton 12, cela entraîne vers le haut les bielles 15 et 15′. Or, ces bielles 15 et 15′ comprennent chacune des surfaces d'appui obliques 58 et 58′ dirigées vers le haut et vers l'extérieur qui viennent glisser contre un bord arrondi inférieur 60 de l'alésage 10 du canon 4. De préférence, l'angle que fait la surface d'appui 58 ou 58′ avec l'axe longitudinal 18 est inférieure à l'angle que fait la surface d'appui 17 ou 17′ avec ce même axe longitudinal. De la sorte, un effort relativement faible dirigé vers le haut (flèche 57) permet de ramener les bielles 15 et 15′ à l'intérieur de l'alésage 10 du fait du glissement de leurs surfaces d'appui 58 et 58′ contre le bord inférieur 60. Juste au moment où les bielles 15 et 15′ passent à l'intérieur de l'alésage 10, il n'y a plus d'effort de frottement entre les surfaces d'appui 58 et 58′ et le bord inférieur 60, ce qui diminue la résistance au déplacement vers le haut du bouton de commande 12, provoquant ainsi un phénomène de déclenchement rapide. L'ouverture du contact électrique s'effectue donc très rapidement, ce qui permet d'éviter la formation d'un arc électrique entre les contact 47 et 47′.

Lorsque le bouton 12 est déplacé entre sa position la plus haute et une position intermédiaire, les bielles 15, 15′ glissent à l'intérieur de l'alésage 10 et par conséquent, un déplacement du bouton 12 vers le haut ou le bas produit un déplacement de même amplitude de la tringle 21. Lorsque le bouton 12 se déplace au voisinage de la position intermédiaire (correspondant à la position représentée en figure 4), les bielles 15, 15′ glissent au niveau de leurs surfaces 58, 58′ sur le rebord 60 du canon 4, en s'écartant ou se rapprochant, et cela a pour conséquence qu'un déplacement du bouton 12 produit un déplacement de plus faible amplitude de la tringle 21. Cette démultiplication du mouvement provoque l'effet de seuil d'effort lors de l'actionnement manuel du bouton 12 dans le sens de l'enclenchement ou du désenclenchement.

Le disjoncteur selon l'invention présente une très grande simplicité de construction, en particulier du fait du nombre de pièces très limité nécessaire et du fait de l'absence de dispositif d'articulation compliqué utilisant des axes d'articulation pivotants. Ce disjoncteur a toutefois un fonctionnement faible, en particulier du fait que, lors de l'enclenchement ou du désenclenchement manuel ou lors de la disjonction, le rapprochement ou l'éloignement des contacts électriques 47 et 47′ s'effectue toujours très rapidement, ce qui limite fortement la formation d'arc électrique néfaste.

## Revendications

1. Disjoncteur comprenant un boîtier (1) et un bouton de commande (12) pouvant se déplacer linéairement dans la partie supérieure (4) du boîtier, comprenant :
- une tringle de commande (21) disposée longitudinalement à l'intérieur du boîtier (1) et déplaçable sous l'action du bouton de commande (12) ;
- une pièce basculante (25) montée de façon pivotante sur la tringle (21) et déterminant l'ouverture ou la fermeture du disjoncteur,
caractérisé en ce que le bouton de commande (12) comporte deux bielles (15, 15′) montées pivotantes à l'intérieur du bouton de commande (12), dans sa partie supérieure, et s'étendant vers le bas à l'extérieur du bouton de commande (12) vers la cavité du boîtier (1), ces bielles comprenant chacune une première surface d'appui (17, 17′) inclinée dirigée vers l'intérieur et vers le bas et une seconde surface d'appui (19, 19′) située plus bas, inclinée et dirigée vers l'intérieur et vers le haut, ces quatre surfaces d'appui (17, 17′, 19, 19′) entourant et maintenant en place une pièce cylindrique (20) reliée à la partie supérieure de la tringle (21), et les bielles (15, 15′) comprenant aussi chacune une surface d'appui inclinée (58, 58′) dirigée vers l'extérieur et vers le haut venant glisser contre un bord inférieur d'un alésage (10) de la partie supérieure (4) du boîtier, de façon que, lors du déplacement vers le haut du bouton de commande (12), les bielles glissent au niveau de leur surface d'appui extérieur (58, 58′) contre un rebord inférieur (60) de l'alésage, provoquant ainsi le rapprochement des bielles l'une vers l'autre et leur passage à l'intérieur de l'alésage (10) lorsque le bouton de commande (12) est en position haute de déclenchement.

2. Disjoncteur selon la revendication 1, caractérisé en ce que l'angle que fait la première surface d'appui (17, 17′) inclinée dirigée vers l'intérieur et vers le bas avec l'axe longitudinal (18) est supérieur à l'angle que fait la surface d'appui inclinée (58, 58′) dirigée vers l'extérieur et vers le haut, de sorte que, lorsque le bouton de commande (12) se déplace au niveau de la première partie haute de sa course, les bielles (15, 15′) glissent à l'intérieur de l'alésage (10) de la partie supérieure du boîtier, provoquant ainsi le déplacement de la tige de commande (21) de même amplitude que le déplacement du bouton de commande (12) et, lorsque le bouton de commande se déplace à l'intérieur de la seconde partie inférieure de sa course, les bielles (15, 15′) sortent de l'alésage (10) et leurs surfaces d'appui (58, 58′) viennent en glissement sur le rebord inférieur (60), de sorte que le déplacement du bouton de commande (12) provoque un déplacement de plus petite course de la tige de commande (21).

## Patentansprüche

1. Schutzschalter mit einem Gehäuse (1) und einem Schaltknopf (12), der in dem oberen Bereich (4) des Gehäuses linear verschoben werden kann, mit
- einer Schaltstange (21), die in Längsrichtung im Inneren des Gehäuses (1) angeordnet und unter Einwirkung des Schaltknopfes (12) verschiebbar ist;
- einem Kippstück (25), das schwenkbar mit der Schaltstange (21) verbunden ist und die Offen- bzw. Schließstellung des Schutzschalters bestimmt,
dadurch gekennzeichnet, daß der Schaltknopf (12) zwei Schubstangen (15, 15′) aufweist, die im Inneren des Schaltknopfes (12) in dessen oberem Bereich schwenkbar befestigt sind und sich nach unten aus dem Schaltknopf (12) heraus in Richtung auf den inneren Hohlraum des Gehäuses (1) erstrecken, wobei jede der Schubstangen eine erste geneigte, nach innen und unten gerichtete Sitzfläche (17, 17′) und eine zweite weiter unten gelegene, geneigte und nach innen sowie oben gerichtete Sitzfläche (19, 19′) aufweist und diese vier Sitzflächen (17, 17′, 19, 19′) ein Zylinderstück (20), das mit dem oberen Bereich der Schaltstange (21) verbunden ist, umgeben und festhalten und wobei jede der Schubstangen (15, 15′) eine geneigte, nach außen und oben gerichtete Sitzfläche (58, 58′) aufweist, die anliegend auf einem unteren Rand einer Bohrung (10) im oberen Bereich (4) des Gehäuses gleiten kann, derart, daß während einer Verschiebung des Schaltknopfes (12) nach oben die Schubstangen im Bereich ihrer äußeren Sitzflächen (58, 58′) auf einem nach außen gebogenen unteren Rand (60) der Bohrung anliegend gleiten und dabei die Annäherung der Schubstangen gegeneinander sowie deren Eintritt in das Innere der Bohrung (10) hervorrufen, wenn der Schaltknopf (12) in der oberen Schaltstellung ist.

2. Schutzschalter nach Anspruch 1, dadurch gekennzeichnet, daß der Winkel, den die erste geneigte, nach innen und oben gerichtete Sitzfläche mit der Längsachse (18) einnimmt, größer ist als der Winkel, den die geneigte, nach außen und oben gerichtete Sitzfläche (58, 58′) einnimmt, derart, daß dann, wenn der Schaltknopf (12) sich in dem ersten oberen Teil seines Weges verschiebt, die Schubstangen (15, 15′) im Inneren der Bohrung (10) im oberen Bereich des Gehäuses gleiten und damit eine Verschiebung der Schaltstange (21) im gleichen Ausmaß wie die Verschiebung des Schaltknopfes hervorrufen, und dann, wenn der Schaltknopf sich im Inneren des zweiten unteren Bereiches seines Weges verschiebt, die Schubstangen (15, 15′) aus der Bohrung (10) austreten und ihre Sitzflächen (58, 58′) auf dem unteren nach außen gebogenen Rand (60) zu gleiten beginnen, derart, daß die Verschiebung des Schaltknopfes (12) einen kleineren Verschiebeweg der Schaltstange (21) hervorruft.

## Claims

1. A breaker comprising a housing (1) and a control button (12) capable of linear movement along the upper part (4) of said housing, comprising:
- a control bar (21) longitudinally arranged inside said housing and liable to be moved under the influence of said control button,
- a hinged part (25) mounted so as to pivot around said control bar (21) and determining the engagement or release state of said breaker,
characterized in that the control button (12) comprises two rods (15, 15′) mounted so as to pivot inside said control button, in its upper part, and extending downwardly at the outside of said control button towards the cavity of said housing, said rods comprising an oblique supporting surface (17, 17′) oriented in the inward and downward position, and a second lower oblique supporting surface (19, 19′), oriented in the inward and upward position, said four supporting surfaces surrounding and maintaining a cylindrical part (20) coupled to the upper portion of said bar (21), said rods further comprising an oblique supporting surface (58 and 58′) outwardly and upwardly directed, sliding against a lower edge of a bore (10) of the upper portion (4) of said housing, so that, when said control button is moved upwardly, said rods slide at their supporting surface (58 and 58′) against a lower flange (60) of the bore, thus drawing said rods closer and allowing them to pass through said bore (10) when said control button (12) is in the higher tripping position.

2. A breaker according to claim 1, characterized in that the angle formed by the first oblique supporting surface (17, 17′) oriented in the inward and downward position with respect to the longitudinal axle (18) is higher than the angle formed by the oblique supporting surface (58 and 58′) oriented in the outside and upward position, so that, when said control button (12) is moved along the first higher part of its displacement, said rods (15, 15′) slide inside said bore (10) of the upper portion of the housing, thus causing the displacement of said control bar (21) of equal amplitude as the displacement of the control button (12) and, when said control button is moved along the second lower part of its displacement, said rods (15, 15′) slide out of said bore (10) and their supporting surfaces (58 and 58′) slide along the lower flange (60), so that the displacement of said control button (12) causes a smaller displacement of said control bar (21).
